# EUROPÄISCHE PATENTSCHRIFT

(11) **EP 3 248 743 B1**
(45) Veröffentlichungstag und Bekanntmachung des Hinweises auf die Patenterteilung: **25.07.2018**
(21) Anmeldenummer: 16171712.9
(22) Anmeldetag: 27.05.2016
(51) Int. Cl.: B26D 5/04, B26D 1/08, B23D 17/06, B30B 15/16, B26D 7/02

(54) **SCHNEIDEMASCHINE**
CUTTING MACHINE
DECOUPEUSE

(43) Veröffentlichungstag der Anmeldung: 29.11.2017
(73) Patentinhaber: Adolf Mohr Maschinenfabrik GmbH & Co. KG, 65719 Hofheim am Taunus (DE)
(72) Erfinder: GOTTSCHALK, Gerd, 65779 Kelkheim (Taunus) (DE); STEMMER, Frank, 64832 Babenhausen (DE)
(74) Vertreter: Quermann, Helmut

(56) Entgegenhaltungen:
- EP-A1- 0 584 601
- EP-A2- 2 514 977
- DE-A1- 2 824 660
- DE-A1- 3 019 408
- FR-A1- 2 443 906
- SU-A1- 902 990

## Beschreibung

Die Erfindung betrifft eine Schneidemaschine zum Schneiden von Schneidgut, mit einem auf das Schneidgut einwirkbaren Arbeitsmittel, wobei eine Hub- und/oder Senkbewegung des Arbeitsmittels mittels eines hydraulisch betriebenen Kraftmittels bewirkt wird.

Derartige Schneidemaschinen sind aus dem Stand der Technik hinlänglich bekannt. Dort handelt es sich bei dem Arbeitsmittel insbesondere um ein Schneidmesser oder einen Pressbalken der Schneidemaschine. Der Pressbalken dient dem Pressen des Schneidguts vor dem Schnitt. Der Pressbalken ist in einem Maschinengestell vertikal verfahrbar gelagert und wird auf den auf einem Tisch der Schneidemaschine gelagerten Schneidgutstapel abgesenkt. Ist das Schneidgut durch den Pressbalken fixiert, wird das Schneidmesser abgesenkt, insbesondere in einem Schwingschnitt, und durchtrennt hierbei das Schneidgut. Das Schneidmesser ist gleichfalls im Maschinengestell gelagert.

Die Arbeitsmittel - Schneidmesser bzw. Pressbalken - sind somit zum Vollführen deren Funktion zu heben und zu senken. Hierbei kann sowohl das Heben als auch das Senken mittels des dem Arbeitsmittel zugeordneten hydraulisch betriebenen Kraftmittels erfolgen. Es ist ausreichend, nur die Senkbewegung mittels des hydraulisch betriebenen Kraftmittels auszuführen, hingegen die Hubbewegung durch externe Kraftmittel, beispielsweise Federn. Dies gilt insbesondere für das Betreiben des Pressbalkens.

Hinsichtlich des druckschriftlichen Standes der Technik wird beispielsweise auf die EP 0 584 601 A1, DE 28 24 660 A1 und DE 28 48 108 A1 verwiesen, sowie auf die SU902990A1, die einen Hydraulischen Steuerkreis zeigt und die die Grundlage für den Oberbegriff von Anspruch 1 bildet. Bei dem zu schneidenden Schneidgut handelt es ich insbesondere um aus einzelnen Blättern gebildete Stapel. Beispielsweise bestehen die einzelnen Blätter aus Papier oder Folie.

Bei Schneidemaschinen der eingangs genannten Art sind erhebliche Sicherheitsauflagen zu erfüllen, da Gefahren, insbesondere Quetschgefahr, vom Pressbalken ausgeht und bezüglich des Schneidmessers die Gefahr besteht, dass Gliedmaßen des Bedieners abgetrennt werden. Demzufolge wird gemäß Sicherheitsauflagen gefordert, dass innerhalb eines Zyklus erkennbar sein muss, dass ein Sicherheitskreis ausgefallen ist.

Sicherheitskreise müssen so aufgebaut sein, dass ein diversitäre Redundanz gewährleistet ist. Demzufolge müssen Sicherheitskreise bzw. Sicherheitskanäle unterschiedlich aufgebaut sein. Hiermit ist ein erheblicher Aufwand bezüglich der sicherheitsrelevanten Bauteile, insbesondere bezüglich Sicherheitselektronik erforderlich. Aufgabe der vorliegenden Erfindung ist es, eine Schneidemaschine der eingangs genannten Art so weiterzubilden, dass der Aufwand zum Gewährleisten einer sicheren Funktion der Schneidemaschine wesentlich reduziert werden kann.

Gelöst wird die Aufgabe durch eine Schneidemaschine, die gemäß den Merkmalen des Patentanspruchs 1 ausgebildet ist.

Die Erfindung schlägt eine Schneidemaschine zum Schneiden von Schneidgut, mit einem auf das Schneidgut einwirkbaren Arbeitsmittel vor, wobei eine Hub- und/oder Senkbewegung des Arbeitsmittels mittels eines hydraulisch betriebenen Kraftmittels bewirkt wird. Bei dieser Schneidemaschine ist ein Hydrauliksystem vorgesehen, das das Kraftmittel, eine Pumpe zum Fördern von Hydraulikflüssigkeit, einen Tank für Hydraulikflüssigkeit und zwischen dem Kraftmittel und der Pumpe sowie zwischen dem Kraftmittel und dem Tank zwei hintereinander angeordnete Ventile zum Steuern des Durchflusses von Hydraulikflüssigkeit aufweist, wobei die Funktionalität des Arbeitsmittels nur bei angesteuerter identischer Funktionsstellung beider Ventile gegeben ist.

Grundsätzlich würden sich die Funktionen der Schneidemaschine, die sich auf das auf das Schneidgut einwirkbare Arbeitsmittel beziehen, auch nur durch das eine der Ventile erreichen lassen. Diese eine Ventil ist in den unterschiedlichen Schaltstellungen geeignet, das Hydrauliksystem in die erforderliche Funktionsstellung des Arbeitsmittels zu schalten. Dieses grundsätzlich ausreichende eine Ventil ist um das in seiner Funktionalität identische zweite Ventil ergänzt, wobei die beiden Ventile hintereinander angeordnet sind. Dies bedeutet, dass die Funktionalität des Arbeitsmittels nur dann gewährleistet ist, wenn beide Ventile in deren identischer Funktionsstellung angesteuert sind. Befinden sich die beiden Ventile - fehlerhaft - in unterschiedlicher Funktionsstellung, ist durch das in Fehlstellung befindliche Ventil die Ansteuerung des Arbeitsmittels über das Hydrauliksystem blockiert, sodass das Arbeitsmittel nicht funktioniert.

Somit wird die Fehlfunktion durch die ausfallende Funktion des Arbeitsmittels erkannt. Aufgrund ausfallender Funktion sind aufwendige Sensoren überflüssig.

Somit wird ein Diagnosegrad durch Funktionshemmung erreicht. Funktioniert die Maschine nicht mehr, kann sie somit nicht weiter betrieben werden.

Vorzugsweise ist bei der Schneidemaschine das Arbeitsmittel als Schneidmesser oder Pressbalken ausgebildet.

Das Kraftmittel kann unterschiedlich gestaltet sein. Insbesondere ist das Kraftmittel als Hydraulikzylinder ausgebildet. Der Hydraulikzylinder kann mit ein- oder beidseitig beaufschlagbarem Kolben ausgebildet sein. Bei beidseitig beaufschlagbarem Kolben lässt sich mittels des Kraftmittels das Arbeitsmittel, insbesondere das Schneidmesser bzw. der Pressbalken, nicht nur senken, sondern auch heben. Bei einseitig beaufschlagbarem Kolben dient dieser insbesondere dazu, das Arbeitsmittel, vorliegend insbesondere das Schneidmesser bzw. den Pressbalken abzusenken. Die Hubbewegung des Arbeitsmittels erfolgt insbesondere über externe Mittel. Bei diesen externen Mitteln handelt es sich bevorzugt um mindestens eine Feder, die mit dem Arbeitsmittel zusammenwirkt.

Bei Ausbildung des Kraftmittels als Hydraulikzylinder wird es als bevorzugt angesehen, wenn eine erste Leitung für Hydraulikflüssigkeit mit einem Zylinderraum des Hydraulikzylinders verbunden ist und sich diese Leitung in einer Zweigleitung mit zweiten und dritten Leitungen fortsetzt, die sich über die beiden Ventile zur Pumpe und zum Tank fortsetzen. Die erste Leitung teilt sich somit in die Zweigleitung, demnach die zweite und dritte Leitung auf. Diese beiden Leitungen werden separat über die beiden Ventile geführt, nämlich die eine Leitung durch die beiden Ventile zur Pumpe, die andere Leitung durch die beiden Ventile zum Tank.

Es ist insbesondere vorgesehen, dass das jeweilige Ventil als 4/3-Wegeventil ausgebildet. Dieses Wegeventil besitzt somit drei Schaltstellungen mit vier Anschlüssen.

Es wird bei der Schneidemaschine als besonders vorteilhaft angesehen, wenn in einer ersten Stellung der beiden Ventile ein Durchfluss von Hydraulikflüssigkeit durch die beiden Leitungen der Zweigleitung gesperrt ist, in einer zweiten Stellung der beiden Ventile ein Durchfluss von Hydraulikflüssigkeit durch eine der beiden Leitungen der Zweigleitung gesperrt ist und der Durchfluss durch die andere Leitung der Zweigleitung freigegeben ist, in einer dritten Stellung der beiden Ventile ein Durchfluss durch die eine der beiden Leitungen der Zweigleitung freigegeben ist und der Durchfluss durch die andere Leitung der Zweigleitung gesperrt ist.

Bei Ausbildung des Kraftmittels als beidseitig beaufschlagbarer Kolben ist vorzugsweise die erste Leitung mit einem ersten Zylinderraum des Hydraulikzylinders verbunden und eine weitere Leitung für Hydraulikflüssigkeit verbindet die Pumpe mit einem zweiten Zylinderraum des Hydraulikzylinders. Insbesondere ist der Hydraulikzylinder derart gestaltet, dass die Kolbenstange den zweiten Zylinderraum durchsetzt. Die Kolbenstange durchsetzt somit nicht den ersten Zylinderraum. Hierdurch ergeben sich bei Anliegen des im Wesentlichen selben Drucks der Pumpe in beiden Zylinderräumen unterschiedliche Kraftverhältnisse, da die Kolbenfläche des ersten Zylinderraums größer ist als die des zweiten Zylinderraums.

Bei Ausbildung des Kraftmittels mit beidseitig beaufschlagbarem Kolben ist vorzugsweise vorgesehen, dass zum Vollführen einer Absenkbewegung des Arbeitsmittels die beiden Ventile sich in einer Stellung befinden, in der der Durchfluss von der Pumpe über die Ventile zum Kraftmittel gesperrt und der Durchfluss vom Kraftmittel zum Tank geöffnet ist, sowie die Pumpe Hydraulikflüssigkeit über die weitere Leitung zum Kraftmittel fördert. Zum Vollführen einer Anhebbewegung des Arbeitsmittels ist bei beidseitig beaufschlagbarem Kolben insbesondere vorgesehen, dass die beiden Ventile sich in einer Stellung befinden, in der der Durchfluss von der Pumpe über die Ventile zum Kraftmittel geöffnet und der Durchfluss vom Kraftmittel zum Tank gesperrt ist.

Bei Ausbildung des Kraftmittels als einseitig beaufschlagbarer Kolben wird es als besonders vorteilhaft angesehen, wenn die erste Leitung mit einem Zylinderraum verbunden ist und der Kolben des Hydraulikzylinders mittels externer Mittel, entgegen der Beaufschlagungsrichtung des Kolbens durch Hydraulikflüssigkeit, rückstellbar ist. Vorzugsweise ist die erste Leitung mit dem Zylinderraum verbunden, den die Kolbenstange durchsetzt.

Das externe Mittel ist vorzugsweise als mindestens eine Feder ausgebildet, insbesondere wirken diese externen Mittel mit dem Arbeitsmittel zusammen.

Zum Vollführen einer Absenkbewegung des Arbeitsmittels bei Ausbildung des Kraftmittels mit einseitig beaufschlagbarem Kolben wird es als besonders vorteilhaft angesehen, wenn sich die beiden Ventile in einer Stellung befinden, in der der Durchfluss von der Pumpe über die Ventile zum Kraftmittel geöffnet und der Durchfluss vom Kraftmittel zum Tank gesperrt ist. Zum Vollführen einer Anhebbewegung des Arbeitsmittels bei einseitig beaufschlagbarem Kolben, befinden sich vorzugsweise die beiden Ventile in einer Stellung, in der der Durchfluss von der Pumpe über die Ventile zum Kraftmittel gesperrt und der Durchfluss von dem Kraftmittel zum Tank geöffnet ist.

Weitere Merkmale der Erfindung sind in den Unteransprüchen, der Beschreibung der nachstehenden Zeichnung und der Zeichnung selbst dargestellt, wobei bemerkt wird, dass alle Einzelmerkmale und alle Kombinationen von Einzelmerkmalen erfindungswesentlich sind.

In der Zeichnung ist die Erfindung anhand von vier Ausführungsbeispielen dargestellt, ohne auf diese beschränkt zu sein. Es zeigt in vereinfachter Darstellung:
- Fig. 1 bis 9: für ein erstes Ausführungsbeispiel einer Schneidemaschine ein Hydraulikschaltbild zum Ansteuern eines Pressbalkens der Schneidemaschine über einen Hydraulikzylinder mit einseitig beaufschlagbarem Kolben, sowie eine Feder zum Anheben des Pressbalkens, veranschaulicht für verschiedene Schaltstellungen eines beim Hydrauliksystem Verwendung findenden 4/3-Wegeventils,
- Fig. 10 bis 18: für ein zweites Ausführungsbeispiel einer Schneidemaschine ein Hydraulikschaltbild zum Ansteuern eines Pressbalkens der Schneidemaschine über einen Hydraulikzylinder mit doppelseitig beaufschlagbarem Kolben, veranschaulicht für verschiedene Schaltstellungen eines beim Hydrauliksystem Verwendung findenden 4/3-Wegeventils,
- Fig. 19 bis 27: für ein drittes Ausführungsbeispiel einer Schneidemaschine ein Hydraulikschaltbild zum Ansteuern eines Schneidmessers der Schneidemaschine über einen Hydraulikzylinder mit einseitig beaufschlagbarem Kolben, sowie eine Feder zum Anheben des Schneidmessers, veranschaulicht für verschiedene Schaltstellungen eines beim Hydrauliksystem Verwendung findenden 4/3-Wegeventils,
- Fig. 28 bis 36: für ein viertes Ausführungsbeispiel einer Schneidemaschine ein Hydraulikschaltbild zum Ansteuern eines Schneidmesser der Schneidemaschine, über einen Hydraulikzylinder mit doppelseitig beaufschlagbarem Kolben, veranschaulicht für verschiedene Schaltstellungen eines beim Hydrauliksystem Verwendung findenden 4/3-Wegeventils.

### Figurenbeschreibung

Die Fig. 1 bis 9, betreffend das erste Ausführungsbeispiel, zeigen für eine Schneidemaschine 1 einen Pressbalken 2, der in zwei seitlichen Führungen 3 vertikal geführt ist. Dieser Pressbalken 2 lässt sich mittels eines Hydraulikzylinders 4 betätigen, der mit einem einseitig beaufschlagbaren Kolben 5 versehen ist. Im Hydraulikzylinder 4 ist somit ein Zylinderraum 6 gebildet, der eine mit dem Kolben 5 verbundene Kolbenstange 7 des Hydraulikzylinders 4 durchsetzt, ferner ein weiterer Zylinderraum 8, den die Kolbenstange 7 nicht durchsetzt. Im Zylinderraum 8 ist somit eine größere wirksame Kolbenfläche gebildet als im Zylinderraum 6.

Die Kolbenstange 7 ist nach oben aus dem Hydraulikzylinder 4 herausgeführt und endseitig über ein Gelenk 9 mit dem Pressbalken 2 verbunden. Oberhalb des Pressbalkens 2 ist eine Feder 10 gelagert, die über ein Gelenk 11 am Pressbalken 2 angreift. Wird somit die Kolbenstange 7 nach unten bewegt, zieht sie den Pressbalken 2 entgegen der Kraft der Feder 10 nach unten. Wird keine Kraft über die Kolbenstange 7 auf den Pressbalken 2 ausgeübt und ist der Kolben 5 im Übrigen nicht gesperrt, zieht die Feder 10 den Pressbalken 2 in eine obere Endstellung zurück. Stationäre Teile, die der Führung des Pressbalkens 2 und der Lagerung der Feder 10 dienen, sind mit der Bezugsziffer 12 bezeichnet. Hierbei handelt es sich insbesondere um ein Maschinengestell.

Unterhalb des Pressbalkens 2 befindet sich ein Tisch 13 der Schneidemaschine 1, der eine obere, horizontal angeordnete Tischfläche 14 zur Aufnahme von zu schneidendem Schneidgut 15 aufweist. Bei diesem Schneidgut 15 handelt es sich um einen quaderförmigen Stapel, der aus einzelnen Blättern gebildet ist, beispielsweise 1 000 Blättern aus Papier oder Folie.

Um den Schneidgutstapel 15 schneiden zu können, ist es erforderlich, diesen durch Absenken des Pressbalkens 2 gegen das Schneidgut 15 zwischen Pressbalken 2 und Tisch 13 zu klemmen. Anschließend erfolgt durch Absenken eines Schneidmessers der Schneidemaschine 1 in einer vertikalen Ebene, im Schwingschnitt, das Durchtrennen des Schneidguts 15.

Das Hydrauliksystem 16 der Schneidemaschine 1 zum Betätigen des Pressbalkens 2 im Sinne dessen Absenkung weist den Hydraulikzylinder 4, eine mittels eines Elektromotors 17 antreibbare Pumpe 18 zum Fördern der Hydraulikflüssigkeit des Hydrauliksystems 16 und einen Tank 19 für die Hydraulikflüssigkeit auf. Ferner weist das Hydrauliksystem 16 zwischen dem Hydraulikzylinder 4 und der Pumpe 18 sowie zwischen dem Hydraulikzylinder 4 und dem Tank 19 zwei hintereinander angeordnete 4/3-Wegeventile 20 und 21 auf. Das jeweilige Wegeventil 20 bzw. 21 ist somit in drei unterschiedliche Schaltstellungen überführbar und besitzt hierbei vier Anschlüsse.

Eine Leitung 22 ist mit dem Zylinderraum 6 des Hydraulikzylinders 4 verbunden und verzweigt sich vor dem Wegeventil 20 in zwei Leitungen 23 und 24. Diese parallelen Leitungen 23, 24 sind vom Wegeventil 20 zum Wegeventil 21 weitergeführt und vom Wegeventil 21 weiter zur Pumpe 18 und zum Tank 19 geführt. Konkret ist die Leitung 23 zur Pumpe 18 geführt und die Leitung 24 zum Tank 19 geführt. Zwischen der Pumpe 18 und dem Wegeventil 21 zweigt eine weitere Leitung 25 zum Tank ab. Dieser Leitung 25 ist ein Überdruckventil 26 zugeordnet.

Die beiden Wegeventile 20 und 21 sind identisch ausgebildet. Die Funktion des Pressbalkens 2 ist nur dann gewährleistet, somit die Ansteuerung des Pressbalkens 2 im Sinne dessen Absenkbewegung nur gewährleistet, wenn sich beide Wegeventile 20, 21 in derselben Funktionsstellung befinden. Befindet sich eines der Wegeventile in der richtigen Stellung, somit Funktionsstellung, hingegen das andere Wegeventil in einer von dieser Funktionsstellung abweichenden Schaltstellung, ist die Funktion des Pressbalkens 2 blockiert, wobei der Antrieb des Pressbalkens, somit der Hydraulikzylinder 4 nicht funktionsgerecht beaufschlagt werden kann. Es ergibt sich somit die Funktionalität des Pressbalkens nur bei angesteuerter identischer Funktionsstellung beider Ventile 20, 21.

Die Fig. 1 bis 3 verdeutlichen drei Schaltbilder, die beim Pressen nacheinander durchlaufen werden, hingegen zeigen die Fig. 4 bis 9 Zustände, bei denen die Funktionalität des Pressbalkens 2 nicht gegeben ist.

Gemäß Fig. 1 befindet sich der Pressbalken 2 im oberen Totpunkt. Beide Wegeventile 20, 21 befinden sich in deren mittleren Stellung, somit in deren Sperrstellung. Es kann somit keine Hydraulikflüssigkeit von der Pumpe 18 zum Hydraulikzylinder 4 gelangen und auch keine Hydraulikflüssigkeit vom Hydraulikzylinder 4 zum Tank 19. Am Hydraulikzylinder 4 steht kein Druck bzw. Fördervolumen an.

Fig. 2 zeigt die beiden Wegeventile 20, 21, die identisch in deren rechte Schaltstellung überführt sind. Jetzt kann der pumpenseitig anstehende Druck bzw. das Fördervolumen über die Leitung 23 und die Leitung 22 zum Zylinderraum 6 des Hydraulikzylinders 4 gelangen und es ist nach wie vor die Hydraulikleitung 24 mittels der beiden Wegeventile 20, 21 gesperrt. Da der Druck bzw. das Fördervolumen am Hydraulikzylinder 4 ansteht, wird der Pressbalken 2 nach unten gegen das Schneidgut 15 bewegt und hierbei die Feder 10 stärker vorgespannt.

Gemäß Fig. 3 sind die beiden Wegeventile 20, 21 in der identischen linken Schaltstellung. In dieser ist der Durchgang durch die Leitung 23, somit der Durchgang von Hydraulikzylinder 4 und Pumpe 18 gesperrt und die Leitung 24 freigegeben, sodass beim Hochziehen des Pressbalkens 2 mittels der Feder 10 Hydraulikflüssigkeit vom Zylinderraum 6 in die Leitung 22 austreten kann und von dort über die Leitung 24 zum Tank 19.

Die Fig. 4 bis 9 zeigen ungleiche Ventilstellungen der beiden Wegeventile 20, 21, somit mindestens ein Wegeventil 20 bzw. 21, das sich nicht in dessen für den jeweiligen Verfahrensschritt der Schneidemaschine erforderlichen Funktionsstellung befindet, sodass keine Bewegung des Pressbalkens stattfindet. Die Fehlfunktion wird durch die ausfallende Funktion erkannt. Aufgrund dieser ausfallenden Funktion sind aufwendig sonstige Sensoren überflüssig. Insbesondere werden keine Endschalter benötigt. Da die Funktionalität des Pressbalkens nur bei angesteuerter identischer Funktionsstellung beider Ventile 20, 21 gegeben ist, kann bei einer fehlerhaften Stellung der Wegeventile 20, 21, wie es in den Fig. 4 bis 9 veranschaulicht ist, die gewünschte Funktion nicht stattfinden.

Das zweite Ausführungsbeispiel gemäß der Fig. 10 bis 18 unterscheidet von dem ersten Ausführungsbeispiel gemäß der Fig. 1 bis 9 nur dadurch, dass statt des Hydraulikzylinders 4 mit einseitig beaufschlagbarem Kolben nunmehr ein zweiseitig beaufschlagbarer Kolben vorgesehen ist, bei Wegfall der Feder 10 und Anschluss der Leitung 22 an den Zylinderraum 8. Der andere Zylinderraum 6 ist über eine weitere Leitung 27 mit der Leitung 25 verbunden.

Die Fig. 10 bis 12 zeigen für dieses Ausführungsbeispiel wieder die Schaltbilder, die beim Pressen des Schneidguts 15 mittels des Pressbalkens 2 nacheinander durchlaufen werden. Die Fig. 13 bis 18 zeigen die Zustände der Wegeventile 20, 21, bei denen aufgrund ungleicher Ventilstellung keine Bewegung stattfindet. Die Fehlfunktion wird in diesen Fällen wiederum durch ausfallende Funktion erkannt.

Fig. 10 zeigt entsprechend der Darstellung in Fig. 1 die Sperrstellung der beide Wegeventile 20, 21, womit keine Hydraulikflüssigkeit durch die Leitungen 23, 24 gefördert wird. In diesem Zustand verbleibt der Pressbalken 2 in seiner vollständig angehobenen Stellung. Zum Absenken des Pressbalkens 2 auf das Schneidgut 15, wie es in Fig. 11 veranschaulicht ist, wird bei anstehendem Druck bzw. Fördervolumen aufgrund Aktivierung der Pumpe 18 über den Elektromotor 17 die Wegeventile 20, 21 nunmehr in deren linke Schaltstellung überführt, womit Hydraulikflüssigkeit von der Pumpe 18 über die Leitungen 25 und 27 zum Zylinderraum 6 gelangen kann und der Pressbalken 2 nach unten verfährt. Hierbei wird aufgrund Verdrängung durch den Kolben 5 Hydraulikflüssigkeit aus dem Zylinderraum 8 ausgegeben, durch die Leitung 22 und die Leitung 24 zum Tank 19. Die Leitung 23 ist gesperrt. Bei abgesenktem Pressbalken presst dieser das Schneidgut 15 gegen den Tisch 13.

Zum Anheben des Pressbalkens 2 in seine obere Endstellung werden beide Ventile 20, 21 in die in Fig. 12 gezeigte rechte Endstellung überführt. Nunmehr ist die Leitung 24 gesperrt und es gelangt Hydraulikflüssigkeit von der Pumpe sowohl durch die Leitungen 23 und die Leitung 22 zum Zylinderraum 8 des Hydraulikzylinders als auch über die Leitungen 25 und 27 zum Zylinderraum 6 des Hydraulikzylinders 4. Da die beaufschlagte Kolbenfläche, die dem Zylinderraum 8 zugeordnet ist, größer ist als diejenige des Zylinderraums 6, verfährt der Kolben 5 nach oben und hebt über die Kolbenstange 7 den Pressbalken 2 an.

Die Fig. 13 bis 18 veranschaulichen entsprechend den Fig. 4 bis 9 die Schaltstellungen der Wegeventile 20, 21, die unterschiedlich sind und demzufolge keine Bewegung des Pressbalkens 2 stattfindet. Die Fehlfunktion wird durch ausfallende Funktion erkannt.

Die Darstellungen der Fig. 19 bis 27 entsprechen vollständig denen gemäß der Fig. 1 bis 9 mit dem Unterschied, dass statt eines Pressbalkens 2 ein Schneidmesser 28 vorgesehen ist. Dieses Schneidmesser 28 ist in schräg angeordneten Führungen 3 des stationären Teils 12, somit Maschinengestells der Schneidemaschine 1 gelagert. Dies soll verdeutlichen, dass das Schneidmesser 8 zum Schneiden des Schneidguts 15 im Schwingschnitt bewegt wird.

Im Übrigen gelten für dieses dritte Ausführungsbeispiel gemäß der Fig. 19 bis 27 die Ausführungen zum ersten Ausführungsbeispiel gemäß der Fig. 1 bis 9, nur mit dem Unterschied, dass statt der Bezugnahme auf Pressbalken nunmehr auf das Schneidmesser Bezug genommen wird.

Das vierte Ausführungsbeispiel gemäß der Fig. 28 bis 36 entspricht vollständig demjenigen gemäß der Fig. 10 bis 18, nur mit dem Unterschied, dass statt eines Pressbalkens 2 ein Schneidmesser 28 vorgesehen ist. Insofern wird bezüglich dieses vierten Ausführungsbeispiels auf die Ausführungen zum zweiten Ausführungsbeispiel verwiesen, wobei statt der Bezugnahme auf den Pressbalken nunmehr auf das Schneidmesser Bezug zu nehmen ist.

### Bezugszeichenliste

- 1: Schneidemaschine
- 2: Pressbalken
- 3: Führung
- 4: Hydraulikzylinder
- 5: Kolben
- 6: Zylinderraum
- 7: Kolbenstange
- 8: Zylinderraum
- 9: Gelenk
- 10: Feder
- 11: Gelenk
- 12: Stationäres Teil
- 13: Tisch
- 14: Tischfläche
- 15: Schneidgut
- 16: Hydrauliksystem
- 17: Elektromotor
- 18: Pumpe
- 19: Tank
- 20: 4/3-Wegeventil
- 21: 4/3-Wegeventil
- 22: Leitung
- 23: Leitung
- 24: Leitung
- 25: Leitung
- 26: Überdruckventil
- 27: Leitung
- 28: Schneidmesser

## Patentansprüche

1. Schneidemaschine (1) zum Schneiden von Schneidgut (15), mit einem auf das Schneidgut (15) einwirkbaren Arbeitsmittel (2, 28), wobei eine Hub- und/oder Senkbewegung des Arbeitsmittels (2, 28) mittels eines hydraulisch betriebenen Kraftmittels (4) bewirkt wird, mit einem Hydrauliksystem (16), das das Kraftmittel (4), eine Pumpe (18) zum Fördern von Hydraulikflüssigkeit und einen Tank (19) für Hydraulikflüssigkeit aufweist, **dadurch gekennzeichnet, dass** das Hydrauliksystem (16) zwischen dem Kraftmittel (4) und der Pumpe (18) sowie zwischen dem Kraftmittel (4) und dem Tank (19) zwei hintereinander angeordnete Ventile (20, 21) zum Steuern des Durchflusses von Hydraulikflüssigkeit aufweist, wobei die Funktionalität des Arbeitsmittels (2, 28) nur bei angesteuerter identischer Funktionsstellung beider Ventile (20, 21) gegeben ist.

2. Schneidemaschine nach Anspruch 1, wobei das Arbeitsmittel (2, 28) als Pressbalken (2) oder Schneidmesser (28) ausgebildet ist.

3. Schneidemaschine nach Anspruch 1 oder 2, wobei das Kraftmittel (4) als Hydraulikzylinder mit ein- oder beidseitig beaufschlagbarem Kolben (5) ausgebildet ist.

4. Schneidemaschine nach Anspruch 3, wobei eine erste Leitung (22) für Hydraulikflüssigkeit mit einem Zylinderraum (6 bzw. 8) des Hydraulikzylinders (4) verbunden ist und sich diese Leitung (22) in eine Zweigleitung mit zweiter und dritter Leitung (23, 24) fortsetzt, die sich über die beiden Ventile (20, 21) zur Pumpe (18) und zum Tank (19) fortsetzen.

5. Schneidemaschine nach einem der Ansprüche 1 bis 4, wobei das jeweilige Ventil (20 bzw. 21) als 4/3-Wegeventil ausgebildet ist.

6. Schneidemaschine nach Anspruch 4 oder 5, wobei in einer ersten Stellung der beiden Ventile (20, 21) ein Durchfluss von Hydraulikflüssigkeit durch die beiden Leitungen (23, 24) der Zweigleitung gesperrt ist, in einer zweiten Stellung der beiden Ventile (20, 21) ein Durchfluss von Hydraulikflüssigkeit durch eine Leitung (23 bzw. 24) der beiden Leitungen (23, 24) der Zweigleitung gesperrt ist und der Durchfluss durch die andere Leitung (24 bzw. 23) der Zweigleitung freigegeben ist, in einer dritten Stellung der beiden Ventile (20, 21) der Durchfluss durch eine Leitung (23 bzw. 24) der beiden Leitungen (23, 24) der Zweigleitung freigegeben ist und der Durchfluss durch die andere Leitung (24 bzw. 23) der Zweigleitung gesperrt ist.

7. Schneidemaschine nach einem der Ansprüche 3 bis 6, wobei bei Ausbildung des Kraftmittels (4) mit beidseitig beaufschlagbarem Kolben (5) die erste Leitung (22) mit einem ersten Zylinderraum (8) verbunden ist und eine weitere Leitung (27) für Hydraulikflüssigkeit die Pumpe (18) mit einem zweiten Zylinderraum (6) verbindet.

8. Schneidemaschine nach Anspruch 7, wobei die Kolbenstange (7) den zweiten Zylinderraum (6) durchsetzt.

9. Schneidemaschine nach Anspruch 7 oder 8, wobei zum Vollführen einer Absenkbewegung des Arbeitsmittels (2, 28) die beiden Ventile (20, 21) sich in einer Stellung befinden, in der der Durchfluss von der Pumpe (18) über die Ventile (20, 21) zum Kraftmittel (4) gesperrt und der Durchfluss vom Kraftmittel (4) zum Tank (19) geöffnet ist, sowie die Pumpe (18) Hydraulikflüssigkeit über die weitere Leitung (27) zum Kraftmittel (4) fördert.

10. Schneidemaschine nach einem der Ansprüche 7 bis 9, wobei zum Vollführen einer Anhebbewegung des Arbeitsmittels (2, 28) die beiden Ventile (20, 21) sich in einer Stellung befinden, in der der Durchfluss von der Pumpe (18) über die Ventile (20, 21) zum Kraftmittel (4) geöffnet und der Durchfluss vom Kraftmittel (4) zum Tank (19) gesperrt ist.

11. Schneidemaschine nach einem der Ansprüche 3 bis 6, wobei bei Ausbildung des Kraftmittels (4) mit einseitig beaufschlagbarem Kolben (5) die erste Leitung (22) mit einem Zylinderraum (6) verbunden ist und der Kolben (5) des Hydraulikzylinders (4) mittels externer Mittel (10), entgegen der Beaufschlagungsrichtung des Kolbens (5) durch Hydraulikflüssigkeit, rückstellbar ist.

12. Schneidemaschine nach Anspruch 11, wobei die erste Leitung (22) mit dem Zylinderraum (6) verbunden ist, den die Kolbenstange (7) durchsetzt.

13. Schneidemaschine nach Anspruch 11 oder 12, wobei die externen Mittel (10) als mindestens eine Feder ausgebildet sind, insbesondere diese externen Mittel (10) mit dem Arbeitsmittel (2, 28) zusammenwirken.

14. Schneidemaschine nach einem der Ansprüche 11 bis 13, wobei zum Vollführen einer Absenkbewegung des Arbeitsmittels (2, 28) die beiden Ventile (20, 21) sich in einer Stellung befinden, in der der Durchfluss von der Pumpe (18) über die Ventile (20, 21) zum Kraftmittel (4) geöffnet und der Durchgang vom Kraftmittel (4) zum Tank (19) gesperrt ist.

15. Schneidemaschine nach einem der Ansprüche 11 bis 14, wobei zum Vollführen einer Anhebbewegung des Arbeitsmittels (2, 28) die beiden Ventile (20, 21) sich in einer Stellung befinden, in der der Durchfluss von der Pumpe (18) über die Ventile (20, 21) zum Kraftmittel (4) gesperrt und der Durchfluss von dem Kraftmittel (4) zum Tank (19) geöffnet ist.

## Claims

1. Cutting machine (1) for cutting material (15) to be cut, having a working means (2, 28) that can act on the material (15) to be cut, a lifting and/or lowering movement of the working means (2, 28) being effected by means of a hydraulically operated power means (4), having a hydraulic system (16) which has the power means (4), a pump (18) for delivering hydraulic fluid, and a tank (19) for hydraulic fluid, **characterized in that**, between the power means (4) and the pump (18) and between the power means (4) and the tank (19), the hydraulic system (16) has two valves (20, 21) arranged one after the other for controlling the flow of hydraulic fluid, wherein the functionality of the working means (2, 28) is provided only when both valves (20, 21) are in a selected identical functional position.

2. Cutting machine according to Claim 1, wherein the working means (2, 28) is formed as a pressure beam (2) or cutting knife (28).

3. Cutting machine according to Claim 1 or 2, wherein the power means (4) is formed as a hydraulic cylinder with a piston (5) that can be loaded on one or both sides.

4. Cutting machine according to Claim 3, wherein a first line (22) for hydraulic fluid is connected to a cylinder chamber (6 or 8) of the hydraulic cylinder (4), and this line (22) continues into a branch line having a second and third line (23, 24), which continue via the two valves (20, 21) to the pump (18) and to the tank (19).

5. Cutting machine according to one of Claims 1 to 4, wherein the respective valve (20 or 21) is formed as a 4/3-way valve.

6. Cutting machine according to Claim 4 or 5, wherein in a first position of the two valves (20, 21), a flow of hydraulic fluid through the two lines (23, 24) of the branch line is blocked, in a second position of the two valves (20, 21), a flow of hydraulic fluid through one line (23 or 24) of the two lines (23, 24) of the branch line is blocked and the flow through the other line (24 or 23) of the branch line is enabled, in a third position of the two valves (20, 21), the flow through one line (23 or 24) of the two lines (23, 24) of the branch line is enabled and the flow through the other line (24 or 23) of the branch line is blocked.

7. Cutting machine according to one of Claims 3 to 6, wherein, when the power means (4) is formed with a piston (5) that can be loaded on both sides, the first line (22) is connected to a first cylinder chamber (8), and a further line (27) for hydraulic fluid connects the pump (18) to a second cylinder chamber (6).

8. Cutting machine according to Claim 7, wherein the piston rod (7) passes through the second cylinder chamber (6).

9. Cutting machine according to Claim 7 or 8, wherein, in order to complete a lowering movement of the working means (2, 28), the two valves (20, 21) are in a position in which the flow from the pump (18) via the valves (20, 21) to the power means (4) is blocked, and the flow from the power means (4) to the tank (19) is opened, and also the pump (18) delivers hydraulic fluid via the further line (27) to the power means (4).

10. Cutting machine according to one of Claims 7 to 9, wherein, in order to complete a lifting movement of the working means (2, 28), the two valves (20, 21) are in a position in which the flow from the pump (18) via the valves (20, 21) to the power means (4) is opened, and the flow from the power means (4) to the tank (19) is blocked.

11. Cutting machine according to one of Claims 3 to 6, wherein, when the power means (4) is formed with a piston (5) that can be loaded on one side, the first line (22) is connected to a cylinder chamber (6) and the piston (5) of the hydraulic cylinder (4) can be reset by means of external means (10), counter to the loading direction of the piston (5) by hydraulic fluid.

12. Cutting machine according to Claim 11, wherein the first line (22) is connected to the cylinder chamber (6) through which the piston rod (7) passes.

13. Cutting machine according to Claim 11 or 12, wherein the external means (10) are formed as at least one spring, in particular these external means (10) cooperate with the working means (2, 28) .

14. Cutting machine according to one of Claims 11 to 13, wherein in order to complete a lowering movement of the working means (2, 28), the two valves (20, 21) are in a position in which the flow from the pump (18) via the valves (20, 21) to the power means (4) is opened, and the passage from the power means (4) to the tank (19) is blocked.

15. Cutting machine according to one of Claims 11 to 14, wherein in order to complete a lifting movement of the working means (2, 28), the two valves (20, 21) are in a position in which the flow from the pump (18) via the valves (20, 21) to the power means (4) is blocked, and the flow from the power means (4) to the tank (19) is opened.

## Revendications

1. Machine de coupe (1) pour découper un produit à découper (15), comprenant un moyen de travail (2, 28) pouvant agir sur le produit à découper (15), un mouvement de levage et/ou d'abaissement du moyen de travail (2, 28) étant réalisé par le biais d'un moyen de force (4) commandé hydrauliquement, comprenant un système hydraulique (16) qui présente le moyen de force (4), une pompe (18) pour refouler du liquide hydraulique et un réservoir (19) pour le liquide hydraulique, **caractérisée en ce que** le système hydraulique (16) entre le moyen de force (4) et la pompe (18) ainsi qu'entre le moyen de force (4) et le réservoir (19) présente deux soupapes (20, 21) disposées l'une derrière l'autre pour commander le débit de liquide hydraulique, la fonctionnalité du moyen de travail (2, 28) n'étant assurée que dans la position fonctionnelle identique commandée des deux soupapes (20, 21).

2. Machine de coupe selon la revendication 1, dans laquelle le moyen de travail (2, 28) est réalisé sous forme de barre de pressage (2) ou de lame de coupe (28).

3. Machine de coupe selon la revendication 1 ou 2, dans laquelle le moyen de force (4) est réalisé sous forme de cylindre hydraulique avec un piston (5) pouvant être sollicité d'un côté ou des deux côtés.

4. Machine de coupe selon la revendication 3, dans laquelle une première conduite (22) pour le liquide hydraulique est connectée à un espace de cylindre (6, respectivement 8) du cylindre hydraulique (4) et cette conduite (22) se prolonge dans une conduite de ramification avec une deuxième et une troisième conduite (23, 24), lesquelles se prolongent au-delà des deux soupapes (20, 21) jusqu'à la pompe (18) et jusqu'au réservoir (19).

5. Machine de coupe selon l'une quelconque des revendications 1 à 4, dans laquelle la soupape respective (20, respectivement 21) est réalisée sous forme de soupape à 4/3 voies.

6. Machine de coupe selon la revendication 4 ou 5, dans laquelle, dans une première position des deux soupapes (20, 21), un passage de liquide hydraulique à travers les deux conduites (23, 24) de la conduite de ramification est bloqué, dans une deuxième position des deux soupapes (20, 21), un passage de liquide hydraulique à travers une conduite (23, respectivement 24) des deux conduites (23, 24) de la conduite de ramification est bloqué et le passage à travers l'autre conduit (24, respectivement 23) de la conduite de ramification est libéré, dans une troisième position des deux soupapes (20, 21) le passage à travers une conduite (23, respectivement 24) des deux conduites (23, 24) de la conduite de ramification est libéré et le passage à travers l'autre conduite (24, respectivement 23) de la conduite de ramification est bloqué.

7. Machine de coupe selon l'une quelconque des revendications 3 à 6, dans laquelle, lors de la réalisation du moyen de force (4) avec un piston (5) pouvant être sollicité des deux côtés, la première conduite (22) est connectée à un premier espace de cylindre (8) et une conduite supplémentaire (27) pour le liquide hydraulique relie la pompe (18) à un deuxième espace de cylindre (6).

8. Machine de coupe selon la revendication 7, dans laquelle la tige de piston (7) traverse le deuxième espace de cylindre (6).

9. Machine de coupe selon la revendication 7 ou 8, dans laquelle, pour effectuer un mouvement d'abaissement du moyen de travail (2, 28), les deux soupapes (20, 21) se trouvent dans une position dans laquelle le passage depuis la pompe (18) par le biais des soupapes (20, 21) jusqu'au moyen de force (4) est bloqué et le passage du moyen de force (4) jusqu'au réservoir (19) est ouvert, et la pompe (18) refoule du liquide hydraulique par le biais de l'autre conduite (27) jusqu'au moyen de force (4).

10. Machine de coupe selon l'une quelconque des revendications 7 à 9, dans laquelle, pour effectuer un mouvement de levage du moyen de travail (2, 28), les deux soupapes (20, 21) se trouvent dans une position dans laquelle le passage de la pompe (18) par le biais des soupapes (20, 21) jusqu'au moyen de force (4) est ouvert et le passage du moyen de force (4) jusqu'au réservoir (19) est bloqué.

11. Machine de coupe selon l'une quelconque des revendications 3 à 6, dans laquelle, lors de la réalisation du moyen de force (4) avec le piston (5) pouvant être sollicité d'un côté, la première conduite (22) est connectée à un espace de cylindre (6) et le piston (5) du cylindre hydraulique (4) peut être ramené à l'aide de moyens externes (10) à l'encontre de la direction de sollicitation du piston (5) par le liquide hydraulique.

12. Machine de coupe selon la revendication 11, dans laquelle la première conduite (22) est connectée à l'espace de cylindre (6) qui traverse la tige de piston (7).

13. Machine de coupe selon la revendication 11 ou 12, dans laquelle les moyens externes (10) sont réalisés sous forme d'au moins un ressort, en particulier ces moyens externes (10) coopèrent avec le moyen de travail (2, 28).

14. Machine de coupe selon l'une quelconque des revendications 11 à 13, dans laquelle, pour effectuer un mouvement d'abaissement du moyen de travail (2, 28), les deux soupapes (20, 21) se trouvent dans une position dans laquelle le passage depuis la pompe (18) par le biais des soupapes (20, 21) jusqu'au moyen de force (4) est ouvert et le passage du moyen de force (4) jusqu'au réservoir (19) est fermé.

15. Machine de coupe selon l'une quelconque des revendications 11 à 14, dans laquelle, pour effectuer un mouvement de levage du moyen de travail (2, 28), les deux soupapes (20, 21) se trouvent dans une position dans laquelle le passage de la pompe (18) par le biais des soupapes (20, 21) jusqu'au moyen de force (4) est bloqué et le passage depuis le moyen de force (4) jusqu'au réservoir (19) est ouvert.
